# EUROPÄISCHE PATENTSCHRIFT

(11) **EP 4 464 217 B1**
(45) Veröffentlichungstag und Bekanntmachung des Hinweises auf die Patenterteilung: **12.11.2025**
(21) Anmeldenummer: 24174454.9
(22) Anmeldetag: 07.05.2024
(51) Int. Cl.: A47L 9/12, A47L 9/20

(54) **SAUGGERÄT MIT FILTEREINRICHTUNG UND FILTERELEMENT FÜR EIN SAUGGERÄT**
SUCTION DEVICE WITH FILTER DEVICE AND FILTER ELEMENT FOR A SUCTION DEVICE
APPAREIL D'ASPIRATION DOTÉ D'UN DISPOSITIF DE FILTRE ET ÉLÉMENT FILTRANT POUR UN APPAREIL D'ASPIRATION

(30) Priorität: 10.05.2023 DE 102023112288
(43) Veröffentlichungstag der Anmeldung: 20.11.2024
(73) Patentinhaber: ELECTROSTAR GmbH, 73061 Ebersbach/Fils (DE)
(72) Erfinder: Bucher, Marc, 73650 Winterbach (DE); Schwegler, Dominik, 72631 Aichtal (DE)
(74) Vertreter: Patentanwälte Ruff, Wilhelm, Beier, Dauster & Partner mbB

(56) Entgegenhaltungen:
- EP-A2- 2 281 497
- CN-A- 107 361 701
- CN-A- 111 918 591
- DE-A1- 102020 132 599

## Beschreibung

### ANWENDUNGSGEBIET UND STAND DER TECHNIK

Die Erfindung betrifft ein Sauggerät mit einer Filtereinrichtung. Die Erfindung betrifft weiter ein Filterelement für ein Sauggerät.

Bei Sauggeräten, auch als Staubabsaugeinrichtungen bezeichnet, ist es allgemein bekannt, zwischen einem Saugaggregat mit einem Motor zum Erzeugen eines Saugstroms und einem Schmutzsammelraum einen Filter vorzusehen, wobei der Filter im Betrieb von dem erzeugten Saugstrom durchströmt wird.

Im Betrieb setzt sich der Filter zu. Aufgrund eines Zusetzens des Filters verringert sich eine Saugwirkung des Sauggeräts. Wird das Sauggerät für eine Absaugung von Staub, Spänen oder anderes Sauggut an Werkzeugmaschinen eingesetzt, dann kann ein weiteres Arbeiten mit zugesetztem Filter neben der verringerten Saugwirkung gesundheitliche Schäden bei einer Bedienungsperson hervorrufen, welche den nicht abgesaugten Staub einatmet.

Es ist daher bekannt, Filtereinrichtungen mit einem Rüttler, auch als Vibrationseinrichtung bezeichnet, zu versehen, um bei zu großer Schmutzbelastung des Filters diesen durch Rütteln, d.h. durch Aufbringen von Vibrationen, weitgehend vom Schmutz zu befreien, so dass wieder die volle Saugwirkung des Sauggeräts erreicht wird.

Aus US 4,787,923 ist eine Filtereinrichtung mit einem in einem Stützgehäuse aufgenommenen Filterelement bekannt, wobei das Filterelement einen Trägerrahmen und einen in dem Trägerrahmen angeordneten Flachfaltenfilter aus einem Filtermaterial umfasst. Dabei ist eine elastische Befestigung zwischen dem Trägerrahmen und dem Stützgehäuse vorgesehen, so dass der Trägerrahmen elastisch von dem Stützgehäuse isoliert ist. Die Filtereinrichtung umfasst einen Rüttler, der in Kontakt mit dem Trägerrahmen steht, um den Trägerrahmen und den Flachfaltenfilter in Schwingungen zu versetzen, um Schmutz und Staub von dem Flachfaltenfilter zu entfernen. Das Filterelement ist dabei unterhalb des Rüttlers angeordnet. Die aus US 4,787,923 bekannte Gestaltung ist großbauend und insbesondere für sogenannte Aufsitz-Kehreinrichtungen mit einem Sitz oder einer Kabine für einen Bediener geeignet.

Aus EP 1 133 948 A1 ist eine Filtereinrichtung umfassend zwei rechteckige Filterelemente bekannt, welche seitlich neben einem Motor eines Saugaggregats angeordnet sind. Die Filterelemente umfassen jeweils einen Trägerrahmen aus Kunststoff mit einem aufgeklebten Filtermaterial. In einer im Gebrauch oben angeordneten Seite des Trägerrahmens ist eine Metallplatte eingespritzt, sodass eine Kraft eines oberhalb der Metallplatten angeordneten Magneten für ein Rütteln auf die Filterelemente aufbringbar ist. An der im Gebrauch oben angeordneten Seite des Trägerrahmens sind weiter Druckstücke angeordnet, welche in Führungen eines Gehäuses längsverschiebbar gelagert sind und durch Federn beaufschlagt werden.

Weitere Filtereinrichtungen sind aus der DE 10 2020 132599, CN 111 918 591, EP 2 28197 und CN 107 361 701 bekannt.

### AUFGABE UND LÖSUNG

Es ist eine Aufgabe der Erfindung, ein Sauggerät mit einer kleinbauenden Filtereinrichtung umfassend ein Filterelement zu schaffen, welche ein einfaches Abreinigen des Filterelements und ein einfaches Austauschen des Filterelements erlaubt. Es ist eine weitere Aufgabe, ein Filterelement für ein Sauggerät zu schaffen.

Gemäß einem ersten Aspekt wird ein Sauggerät umfassend ein Gehäuse mit einem Schmutzsammelraum, ein Saugaggregat und eine Filtereinrichtung mit einem Filterelement geschaffen, wobei das Filterelement in einer Strömungsverbindung zwischen dem Saugaggregat und dem Schmutzsammelraum angeordnet ist, wobei das Filterelement einen Trägerrahmen und einen in dem Trägerrahmen angeordneten Flachfaltenfilter mit Flachfalten umfasst, wobei das Filterelement derart ausgerichtet ist, dass offene Seitenflächen des Trägerrahmens quer, insbesondere senkrecht zu einer Verfahr- oder Aufstandsfläche des Sauggerätes angeordnet sind, und wobei der Flachfaltenfilter in den Trägerrahmen so eingesetzt ist, dass die Flachfalten von einer ersten offenen Seitenfläche des Trägerrahmens senkrecht abragen.

Die Begriffe "ein", "eine", "einer" etc. werden im Zusammenhang mit der Anmeldung lediglich als unbestimmte Artikel und nicht als Zählwörter verwendet. Insbesondere kann das Sauggerät mehr als eine Filtereinrichtung aufweisen. Eine Verwendung von zwei oder mehr Filtereinrichtungen erlaubt es, einen Mediumstrom durch ein Filterelement für eine Abreinigung dieses Filterelements kurzfristig zu unterbinden, während ein Saugvorgang über das weitere Filterelement oder die weiteren Filterelemente fortgesetzt wird.

Ebenso dienen die Begriffe "erste", "zweite", ... lediglich zur Unterscheidung von Bauteilen und geben keine Reihenfolge an.

Als Verfahr- oder Aufstandsfläche wird ein Untergrund bezeichnet, auf welchem der Sauggerät aufsteht und/oder entlang welchem ein Rollen oder andere Verfahrelemente aufweisendes Sauggerät bewegbar ist.

Der in dem Trägerrahmen eingesetzte Flachfaltenfilter ist in einer Ausgestaltung bei Bedarf mit dem Trägerrahmen austauschbar. In anderen Ausgestaltungen ist der Trägerrahmen fest verbaut.

Die Anordnung des Filterelements, sodass offene Seitenflächen des Trägerrahmens quer, insbesondere senkrecht zu der Verfahr- oder Aufstandsfläche angeordnet sind, erlaubt eine optimale Bauraumausnutzung für eine Anordnung der Filtereinrichtung in dem Sauggerät. Dadurch, dass der Flachfaltenfilter in den Trägerrahmen so eingesetzt ist, dass die Flachfalten von dem Trägerrahmen senkrecht abragen, können diese unmittelbar über einem Schmutzsammelraum oder einem zu dem Schmutzsammelraum führenden Kanal angeordnet werden. Zudem können die Flachfalten - je nach Steifigkeit des eingesetzten Filtermaterials, an ihren freien Enden eine Bewegung mit einer großen Amplitude durchführen. Bei einem Abreinigen kann so ein an den Flachfalten anhaftendes Sauggut effizient entfernt werden.

In einer Ausgestaltung sind die Flachfalten des Flachfaltenfilters in einer Gebrauchsstellung des Filterelements senkrecht oder parallel zu der Verfahr- oder Aufstandsfläche des Sauggerätes ausgerichtet. Als senkrechte Ausrichtung der Flachfalten zu der Verfahr- oder Aufstandsfläche wird dabei eine Ausrichtung bezeichnet, bei welcher Knicklinien zum Bilden der Flachfalten senkrecht zu der Verfahr- oder Aufstandsfläche ausgerichtet sind. Ein anhaftendes Sauggut kann so unter Einwirkung der Schwerkraft zwischen den Flachfalten in einen unmittelbar unter dem Flachfaltenfilter angeordneten Schmutzsammelraum oder einen zu diesem führenden Kanal abfallen. In anderen Ausgestaltungen sind Knicklinien zum Bilden der Flachfalten parallel zu der Verfahr- oder Aufstandsfläche ausgerichtet.

Die Filtereinrichtung weist in Ausgestaltungen des Saugaggregats eine Abreinigungseinrichtung auf. Die Abreinigungseinrichtung ist in Ausgestaltungen so gestaltet, dass mittels der Abreinigungseinrichtung eine Hin- und Herbewegung des Trägerelements entlang wenigstens einer Richtung erzeugbar ist. Vorzugsweise erlaubt die Abreinigungseinrichtung dabei eine Hin- und Herbewegung mit variablen Frequenzen für eine Anpassung an unterschiedliches Sauggut, unterschiedliche Filtermaterialien und/oder weitere unterschiedliche Rahmenbedingungen. Die Abreinigungseinrichtung umfasst zu diesem Zweck vorzugsweise einen Magneten, insbesondere einen Elektromagneten, welcher zum Aufbringen einer Kraft für ein Rütteln des Filterelements ansteuerbar ist. Um ein Zusammenwirken mit dem Magneten zu ermöglichen, ist der Trägerrahmen in einer Ausgestaltung ganz aus einem magnetisierbaren Material gefertigt. In anderen Ausgestaltungen ist der Trägerrahmen aus einem nicht magnetisierbaren Material, beispielsweise aus einem nicht magnetisierbaren Kunststoff. Der Trägerrahmen weist dabei in einer Ausgestaltung an einem ersten Rahmenteil einen Metallkern und/oder ein anderes Element aus einem magnetisierbaren Material auf. Der Magnet ist dabei an einem Bereich des Gehäuses, welcher in einer Gebrauchsstellung des Filterelements dem ersten Rahmenteil gegenüberliegt, angeordnet ist. Eine Anordnung des Metallkerns und/oder des Elements aus einem magnetisierbaren Material an dem Trägerrahmen sowie eine zugehörige Positionierung des Magneten sind dabei je nach Anwendungsfall durch den Fachmann geeignet wählbar. In einer Ausgestaltung ist der Metallkern und/oder das Element aus einem magnetisierbaren Material an einem in einer Gebrauchsstellung des Filterelements seitlich angeordneten ersten Rahmenteil angeordnet. Die Anordnung erlaubt insbesondere bei einer senkrechten Ausrichtung der Flachfalten ein Aufbringen einer Hin- und Herbeweung quer zur Ausrichtung der Flachfalten für eine effiziente Vibrationsanregung.

In einer Ausgestaltung ist an einem Außenumfang des Flachfaltenfilters ein elastisch verformbares Formteil stoffschlüssig angebracht, wobei der Flachfaltenfilter in dem Trägerrahmen mittels des Formteils positioniert ist. Dabei ist in einer Ausgestaltung der Flachfaltenfilter in dem Trägerrahmen in einer Richtung senkrecht zu den offenen Seitenflächen ortsfest und parallel zu den Seitenflächen schwimmend gelagert, wobei mittels des Formteils der Flachfaltenfilter in dem Trägerrahmen parallel zu der Seitenfläche positioniert wird. Eine zerstörungsfreie Entnahme des Flachfaltenfilters ist dabei nicht vorgesehen. In anderen Ausgestaltungen ist der Flachfaltenfilter in den Trägerrahmen lediglich eingesetzt und wird mittels des Formteils in dem Trägerrahmen klemmend gehalten. Dabei ist das Flachfaltenfilter unter Verformung des Formteils zerstörungsfrei von dem Trägerrahmen demontierbar und beispielsweise bei einem Verschleiß ersetzbar.

Das Gehäuse weist in einer Ausgestaltung einen Grundkörper und eine zerstörungsfrei an dem Grundkörper abnehmbar und/oder verschwenkbar angebrachte Tür für einen Zugriff auf das Filterelement auf. Das Filterelement ist dabei an oder hinter der Tür angeordnet und durch Abnehmen und/oder Verschwenken der Tür zugänglich.

Das Grundgehäuse weist in einer Ausgestaltung eine hinter der Tür angeordnete, zu dem Schmutzsammelraum führende Gehäuseöffnung auf. Das Filterelement ist dabei in einer Ausgestaltung an dieser Gehäuseöffnung angeordnet, wobei die Flachfalten in den Grundkörper ragen. Dabei ist in einer Ausgestaltung das Filterelement an dem Grundkörper angebracht. In einer anderen Ausgestaltung ist das Filterelement an der Tür angebracht.

Dabei ist in einer Ausgestaltung vorgesehen, dass der Grundkörper zwei mittels der Tür abgedeckte Öffnungen aufweist, wobei eine Strömungsverbindung zwischen dem Saugaggregat und dem Schmutzsammelraum einen zwischen dem Grundkörper und der Tür führenden Abschnitt umfasst, mittels welchen die zwei Öffnungen des Grundkörpers strömungstechnisch verbunden sind. Im Bereich einer in den Schmutzsammelbehälter mündenden Öffnung des Grundkörpers ist dabei das Filterelement an dem Grundkörper angebracht.

In einer anderen Ausgestaltung weist die Tür einen Strömungsraum mit einer in Gebrauchsstellung der Tür an der zu dem Schmutzsammelraum führenden Gehäuseöffnung angeordneten Öffnung und einer damit in einer Strömungsverbindung stehenden zweiten Öffnung auf, wobei das Filterelement im Bereich der ersten Öffnung an der Tür angebracht ist.

Ein Befestigungsbereich für das Filterelement weist in einer Ausgestaltung einen unterbrechungsfrei oder mit Unterbrechungen umlaufenden Steg auf, wobei das Filterelement ein elastisch verformbares Dichtelement mit einer auf den Steg aufsteckbaren Nut aufweist. Durch den Steg und die Nut ist ein einfaches, werkzeugloses und wiederholt durchführbares Anbringen des Filterelements an dem Befestigungsbereich möglich. Das Formteil und das Dichtelement einteilig sind dabei in Ausgestaltungen als gemeinsames Bauteil gestaltet. In anderen Ausgestaltungen sind das Formteil und das Dichtelement als getrennte Bauteile gefertigt.

Das Sauggerät weist in Ausgestaltungen zwei Filtereinrichtungen auf, wobei die Filtereinrichtungen vorzugsweise an gegenüberliegenden Seiten eines Motors zum Erzeugen eines Saugstroms angeordnet sind. Die beiden Filtereinrichtungen sind vorzugsweise oberhalb eines Tankniveaus angeordnet. Als Tankniveau wird dabei eine maximale obere Füllgrenze des Behälters bezeichnet.

Für eine sichere Anordnung des Flachfaltenfilters in dem Trägerrahmen weist der Trägerrahmen in einer Ausgestaltung an einer der ersten offenen Seitenfläche gegenüberliegenden zweiten offenen Seitenfläche ein Abdeckgitter auf, an welcher der Flachfaltenfilter anliegt.

Gemäß einem zweiten Aspekt wird ein Filterelement für ein Sauggerät umfassend ein Gehäuse mit einem Schmutzsammelraum, ein Saugaggregat und eine Filtereinrichtung geschaffen, wobei das Filterelement einen Trägerrahmen und einen in dem Trägerrahmen angeordneten Flachfaltenfilter mit Flachfalten umfasst, wobei das Filterelement in einer Strömungsverbindung zwischen dem Saugaggregat und dem Schmutzsammelraum derart anordenbar ist, dass offene Seitenflächen des Trägerrahmens quer, insbesondere senkrecht zu einer Verfahr- oder Aufstandsfläche des Sauggerätes angeordnet sind, wobei der Flachfaltenfilter in den Trägerrahmen eingesetzt ist, sodass die Flachfalten von einer ersten offenen Seitenfläche des Trägerrahmens abragen.

Die Filtereinrichtung weist in Ausgestaltungen des Saugaggregats eine Abreinigungseinrichtung auf.

Der Trägerrahmen weist in einer Ausgestaltung an einem ersten Rahmenteil, insbesondere an einem in einer Gebrauchsstellung des Filterelements seitlich angeordneten ersten Rahmenteil, einen Metallkern und/oder ein Element aus einem magnetisierbaren Material auf. Der Metallkern und/oder das Element aus einem magnetisierbaren Material erlauben ein Zusammenwirken des Filterelements mit einem Magneten, insbesondere einem Elektromagneten der Abreinigungseinrichtung des Sauggeräts, wobei der Magnet zum Aufbringen einer Kraft für ein Rütteln des Filterelements ansteuerbar ist. Je nach Gestaltung kann der Trägerrahmen dabei auch an anderen Rahmenteilen Elemente aus magnetisierbarem Material aufweisen oder vollständig aus einem magnetisierbaren Material gefertigt sein. Der Metallkern ist in einer Ausgestaltung mittels Umspritzen oder mittels Einlegen eingebettet. In anderen Ausgestaltungen ist ein Metallkern durch Zugabe von Zusätzen zu dem Material des Trägerrahmens in der Fertigung geschaffen. Der Metallkern kann dabei an einer oder mehreren Seiten des Rahmenteils freiliegen.

Die Flachfalten des Flachfaltenfilters sind in einer Ausgestaltung parallel zu dem ersten Rahmenteil ausgerichtet. Als eine parallele Ausrichtung zu dem ersten Rahmenteil wird eine Ausrichtung bezeichnet, bei welcher Knicklinien zum Bilden der Flachfalten des Flachfaltenfilters zumindest im Wesentlichen parallel zu einer Erstreckungsrichtung des ersten Rahmenteils verlaufen.

In einer Ausgestaltung ist an einem Außenumfang des Flachfaltenfilters ein elastisch verformbares Formteil stoffschlüssig angebracht, wobei der Flachfaltenfilter in dem Trägerrahmen mittels des Formteils positioniert ist. In einer Ausgestaltung ist der Flachfaltenfilter dabei ausschließlich mittels des Formteils in dem Trägerrahmen befestigt. In anderen Ausgestaltungen dient das Formteil lediglich als zusätzliche elastische Abstützung.

In einer weiteren Ausgestaltung weist das Filterelement ein elastisch verformbares Dichtelement mit einer, vorzugsweise über dem Umfang des Trägerrahmens unterbrechungsfrei oder mit Unterbrechungen umlaufenden Nut auf. Die Nut erlaubt eine einfache Montage des Filterelements an einem komplementären Steg eines Sauggeräts.

Das Formteil und das Dichtelement sind in einer Ausgestaltung einteilig als gemeinsames Bauteil gestaltet. Das Bauteil dient dabei auch einer elastischen Abstützung des Filterelements nach dessen Anbringung in einem Sauggerät.

Der Trägerrahmen weist in einer Ausgestaltung an einer der ersten offenen Seitenfläche gegenüberliegenden zweiten offenen Seitenfläche ein Abdeckgitter auf, an welcher der Flachfaltenfilter anliegt.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand der schematischen Figuren erläutert sind. Dabei zeigen:
- Fig. 1: in einer Seitenansicht ein Sauggerät umfassend ein Gehäuse mit einem ersten, einen Schmutzsammelraum aufweisenden Gehäuseteil;
- Fig. 2: in einer isometrischen Darstellung ein Ausführungsbeispiel des zweiten Gehäuseteils gemäß Fig. 1 mit zwei an dem zweiten Gehäuseteil verschwenkbar angeordneten Türen,
- Fig. 3: in einer geschnittenen Draufsicht eine Tür und einen Ausschnitt des zweiten Gehäuseteils gemäß Fig. 2, wobei die Tür in einer geschlossenen Gebrauchsstellung angeordnet ist, und
- Fig. 4: in einer geschnittenen Draufsicht die Tür und den Ausschnitt des zweiten Gehäuseteils gemäß Fig. 3, wobei die Tür in einer Offenstellung angeordnet ist.

### DETAILLIERTE BESCHREIBUNG DER AUSFÜHRUNGSBEISPIELE

Fig. 1 zeigt schematisch ein Sauggerät 1 umfassend ein Gehäuse 2, mehrere Räder 13 und einen Bügel 14 für ein Verfahren des Sauggeräts 1 entlang einer Verfahr- oder Aufstandsfläche 10.

Das dargestellte Gehäuse 2 ist mehrteilig und umfasst ein erstes Gehäuseteil 21 mit einem schematisch angedeuteten Schmutzsammelraum 210, ein zweites Gehäuseteil 22 mit einem Anschluss 220 für einen nicht dargestellten Saugschlauch und ein drittes Gehäuseteil 23. In dem zweiten Gehäuseteil 23 ist ein schematisch mittels einer gestrichelten Linie dargestelltes Saugaggregat 24 angeordnet. Die drei Gehäuseteile 21, 22, 23 bilden zusammen einen Grundkörper 20 des Gehäuses 2. Die Unterteilung des Grundkörpers 20 in drei Teile ist lediglich beispielhaft und in anderen Ausgestaltungen erfolgt eine abweichende Unterteilung des Grundkörpers 20 oder eine einteilige Gestaltung des Grundkörpers 20.

An dem dargestellten Grundkörper 20 ist eine Tür 25 vorgesehen. Die Tür 25 ist an dem Grundkörper 20 verschwenkbar um eine schematisch angedeutete, vertikale Schwenkachse 26 relativ zu dem Grundkörper 20 angebracht. In dem dargestellten Ausführungsbeispiel ist die Tür an dem zweiten Gehäuseteil 22 des Grundkörpers 20 angebracht.

Fig. 2 zeigt in einer isometrischen Darstellung ein Ausführungsbeispiel des zweiten Gehäuseteils 22 gemäß Fig. 1 mit zwei an dem zweiten Gehäuseteil 22 verschwenkbar angeordneten Türen 25. Fig. 3 und 4 zeigen in einer geschnittenen Draufsicht eine Tür 25 und einen Ausschnitt des zweiten Gehäuseteils 22, wobei die Tür 25 in Fig. 3 in einer geschlossenen Gebrauchsstellung und in Fig. 4 in einer Offenstellung angeordnet ist.

Das Sauggerät 1 umfasst zwei Filtereinrichtungen 3, welche jeweils hinter den Türen 25 angeordnet sind.

Jede Filtereinrichtung 3 umfasst ein in den Fig. 2 bis 4 dargestelltes Filterelement 4 und eine in den Fig. 3 und 4 sichtbare Abreinigungseinrichtung 5. Das Filterelement 4 ist jeweils in einer Strömungsverbindung zwischen dem Saugaggregat 24 und dem Schmutzsammelraum angeordnet.

In dem dargestellten Ausführungsbeispiel weist das Gehäuseteil 22 an gegenüberliegenden Seiten (links und rechts in der Zeichenebene gemäß Fig. 2) jeweils eine erste, zu dem Schmutzsammelraum 210 (vgl. Fig. 1) führende Gehäuseöffnung 221 und eine zweite zu dem Saugaggregat 24 (vgl. Fig. 1) führende Gehäuseöffnung 222 auf, welche beide hinter einer der zwei Türen 25 angeordnet sind. Die links dargestellte Tür ist geschlossen, sodass die hinter der Tür 25 angeordneten Elemente nicht sichtbar sind. Nachfolgend werden die hinter der rechts in der Zeichenebene in einer Offenstellung dargestellten Tür 25 angeordneten Elemente beschrieben. Die Gestaltung an der linken Seite ist spiegelbildlich.

Die Tür 25 weist einen in Fig. 3 und 4 sichtbaren Strömungsraum 250 auf. Der Strömungsraum 250 weist eine erste Öffnung 251 auf, die in der in Fig. 3 dargestellten Gebrauchsstellung der Tür 25 an die erste Gehäuseöffnung 221 anschließt. Der Strömungsraum 250 weist weiter eine zweite Öffnung 252 auf, die in der Gebrauchsstellung der Tür 25 an die zweite Gehäuseöffnung 222 anschließt. Eine Strömungsverbindung zwischen dem Schmutzsammelraum 210 und dem Saugaggregat 24 umfasst somit den Strömungsraum 250.

Das Filterelement 4 ist in dem dargestellten Ausführungsbeispiel an der Tür 25 so angebracht, dass ein Mediumstrom durch die erste Öffnung 251 und damit aus dem Schmutzsammelraum 210 zu dem Saugaggregat 24 (vgl. Fig. 1) ausschließlich über das Filterelement 4 erfolgt. In einer alternativen Ausgestaltung ist ein Filterelement an dem Gehäuseteils 22 angebracht, sodass ein Mediumstrom durch die erste Gehäuseöffnung 221 und damit aus Gehäuse 22 in Richtung Tür 25 ausschließlich über das Filterelement 4 erfolgt.

Durch ein Verschwenken der Tür 25 in die in Fig. 2 und 4 dargestellte Offenstellung ist das Filterelement 4 zugänglich, beispielsweise für einen Austausch des Filterelements 4 und/oder Teilen davon aufgrund von Verschleiß.

Wie in den Fig. 2 bis 4 dargestellt, umfasst das dargestellte Filterelement 4 einen rechteckigen Trägerrahmen 40 und einen in dem Trägerrahmen 40 angeordneten Flachfaltenfilter 41. Der Trägerrahmen 40 hat eine erste offene Seitenfläche 401 und eine gegenüberliegende zweite offene Seitenfläche 402. Das Filterelement 4 ist derart angeordnet, dass die offenen Seitenflächen 401, 402 des Trägerrahmens 40 senkrecht zu einer Verfahr- oder Aufstandsebene 10 (vgl. Fig. 1) des Sauggerätes 1 angeordnet sind.

Der Flachfaltenfilter 41 umfasst mehrere Flachfalten 410, welche in Fig. 2 bis 4 lediglich schematisch angedeutet sind. Der Flachfaltenfilter 41 ist in den Trägerrahmen 40 derart eingesetzt, dass Flachfalten 410 von einer ersten offenen Seitenfläche 401 des Trägerrahmens 40 senkrecht abragen. Die Flachfalten 410 des Flachfaltenfilters 41 sind zumindest in einer Gebrauchsstellung des Filterelements 4 senkrecht zu der Verfahr- oder Aufstandsfläche 10 des Sauggerätes 1 ausgerichtet sind. Als senkrechte Ausrichtung der Flachfalten 410 zu der Verfahr- oder Aufstandsfläche 10 wird dabei eine Ausrichtung bezeichnet, bei welcher Knicklinien zur Bildung der Flachfalten 410 senkrecht zu der Verfahr- oder Aufstandsfläche 10 stehen. In dem dargestellten Ausführungsbeispiel ist die Tür 25 um eine senkrechte Achse verschwenkbar, sodass eine Ausrichtung der Flachfalten 410 bei einem Verschwenken der Tür 25 erhalten bleibt. In anderen Ausgestaltungen ist die Tür 25 um eine parallel zur zu der Verfahr- oder Aufstandsfläche 10 angeordnete Achse verschwenkbar, sodass sich bei einem Verschwenken der Tür 25 eine Ausrichtung des Flachfaltenfilters 41 ändert.

In der in Fig. 3 dargestellten Gebrauchsstellung ist das Filterelement 4 im Bereich der ersten Gehäuseöffnung 221 derart angeordnet, dass die Flachfalten 410 in das Gehäuseteil 22 ragen.

In dem dargestellten Ausführungsbeispiel weist der Trägerrahmen 40 an einer der ersten offenen Seitenfläche 401 gegenüberliegenden zweiten offenen Seitenfläche 402 ein Abdeckgitter 404 auf, an welcher der Flachfaltenfilter 41 anliegt.

Der rechteckige Trägerrahmen hat vier Rahmenteile, nämlich zwei in der Gebrauchsstellung seitlich angeordnete Rahmenteile 404, 405 sowie ein oben angeordnetes Rahmenteil und ein unten angeordnetes Rahmenteil, wobei in Fig. 3 und 4 nur die zwei seitlichen Rahmenteile 404, 405 sichtbar sind.

In dem dargestellten Ausführungsbeispiel ist an dem im Bereich der Schwenkachse 26 angeordneten seitlichen Rahmenteil 404 einen Metallkern 50 vorgesehen. An einem Bereich 27 des Gehäuses 2, welcher in der in Fig. 3 dargestellten Gebrauchsstellung des Filterelements 4 diesem Rahmenteil 404 gegenüberliegt, ist ein Magnet 51 angeordnet. Der Magnet 51 und der Metallkern 50 sind Teile einer Abreinigungseinrichtung 5, wobei für ein Rütteln des Filterelements 4 der Magnet 51 zum Aufbringen einer Kraft entgegen einer Rückstellkraft einer oder mehrere, in den Figuren nicht dargestellter Rückstellfedern ansteuerbar ist. Die senkrechte Anordnung der Flachfalten 41 erlaubt dabei ein effizientes Abreinigen des Flachfaltenfilters 41. Die von dem Trägerrahmen 40 abragenden Flachfalten 41 ragen durch die erste Gehäuseöffnung 221 in das Gehäuseteil 22 und können dabei unmittelbar über dem Schmutzsammelraum 210 oder über einem zu diesem führenden Kanal angeordnet werden.

An einem Außenumfang des Flachfaltenfilters 41 ist ein elastisch verformbares Formteil 421 stoffschlüssig angebracht. Je nach Material des Flachfaltenfilters 41 ist das Formteil 421 ist beispielsweise mit dem Flachfaltenfilter 41 verklebt oder verschweißt. Der Flachfaltenfilter 41 ist in den Trägerrahmen 40 eingesetzt und mittels des Formteils 421 in dem Trägerrahmen 40 positioniert und klemmend gehalten.

Das Filterelement 4 ist im Bereich der Öffnung 251 an der Tür 25 angebracht. In dem dargestellten Ausführungsbeispiel weist die Öffnung 251 an einem Rand einen zumindest abschnittsweise umlaufenden Steg 253 auf. Das Filterelement 4 umfasst ein elastisch verformbares Dichtelement 422 mit einer auf den Steg 253 aufsteckbaren Nut. Wie in Fig. 3 dargestellt, liegt das Dichtelement 422 in der Gebrauchsstellung der Tür 25 an einer Wandung des Grundkörpers 20 an, sodass ein zwischen der Tür 25 und dem Grundkörper 20 gebildeter Spalt im Bereich der ersten Gehäuseöffnung 221 und der Öffnung 251 abgedichtet ist.

In dem dargestellten Ausführungsbeispiel sind das Formteil 421 und das Dichtelement 422 einteilig als gemeinsames Bauteil 42, welches auch als Membran bezeichnet wird, gestaltet.

Der Flachfaltenfilter 41 ist in dem dargestellten Ausführungsbeispiel mittels des Bauteils 42 in den Trägerrahmen 40 und die Öffnung 251 abdichtend einsetzbar. In einer Ausgestaltung ist der Trägerrahmen 40 an der Tür 25 verbaut und nicht werkzeuglos und/oder zerstörungsfrei demontierbar, wobei bei einem Verschleiß und/oder bei einer Anwendung mit einer abweichenden Anforderung an ein Filtermedium lediglich der Flachfaltenfilter 41 ausgetauscht wird. In anderen Ausgestaltungen ist der Trägerrahmen 40 für eine Reinigung und/oder einen Austausch aufgrund von Verschleiß mit dem Flachfaltenfilter 41 oder in einem separaten Schritt zerstörungsfrei, vorzugsweise werkzeuglos, demontierbar an der Tür 25 angebracht.

Nach einem Einsetzen des Filterelements 4 und/oder des Flachfaltenfilters 41 und einem Schließen der Tür 25 ist eine Verwendung des Filterelements 4 und - sofern erforderlich - eine Abreinigung einsatzbereit. In einer Ausgestaltung wird ein Vorhandensein oder Fehlen eines Filterelements 4 und/oder des Flachfaltenfilters 41 überwacht, wobei nur bei vorhandenen Bauteilen ein Starten des Sauggeräts 1 möglich ist.

Ein Zusetzen des Flachfaltenfilters 41 mit Sauggut, wie Staub und/oder Späne, wird in einer Ausgestaltung ebenfalls überwacht.

Sofern einer Steuerungselektronik der Abreinigungseinrichtung 5 signalisiert wird, dass die Abreinigung des Flachfaltenfilters 41 notwendig ist, wird der Magnet 51 mit Strom beaufschlagt und der Magnet 51 zieht den an dem Trägerrahmen 40 vorgesehenen Metallkern 50 entgegen der Kraft einer oder mehrere Rückstellfedern an. Der Metallkern 50 schlägt aufgrund der Anziehung an den Magneten 51 und/oder an zu diesem Zweck vorgesehenen Anschläge an dem Gehäuse 2. Bei Wegfall der Strombeaufschlagung wird der Trägerrahmen 40 mittels der Rückstellfedern sowie des elastisch verformbaren Bauteils 42 in die Ausgangsposition zurückbewegt. Durch die Bewegung des Trägerrahmens 40 und das Anschlagen wird der Flachfaltenfilter 41 von dem anhaftenden Sauggut befreit.

Die dargestellten oder beschriebenen Ausführungsbeispiele sind lediglich beispielhaft und es sind zahlreiche Abwandlungen denkbar.

## Patentansprüche

1. Sauggerät umfassend ein Gehäuse (2) mit einem Schmutzsammelraum (210), ein Saugaggregat (24) und eine Filtereinrichtung (3) mit einem Filterelement (4), wobei das Filterelement (4) in einer Strömungsverbindung zwischen dem Saugaggregat (24) und dem Schmutzsammelraum (210) angeordnet ist, wobei das Filterelement (4) einen Trägerrahmen (40) und einen in dem Trägerrahmen (40) angeordneten Flachfaltenfilter (41) mit Flachfalten (410) umfasst, und wobei das Filterelement (4) derart ausgerichtet ist, dass offene Seitenflächen (401, 402) des Trägerrahmens (4) quer, insbesondere senkrecht zu einer Verfahr- oder Aufstandsfläche (10) des Sauggerätes (1) angeordnet sind, **dadurch gekennzeichnet, dass** der Flachfaltenfilter (41) in den Trägerrahmen (40) eingesetzt ist, sodass die Flachfalten (410) von einer ersten offenen Seitenfläche (401) des Trägerrahmens (40) senkrecht abragen.

2. Sauggerät nach Anspruch 1, **dadurch gekennzeichnet, dass** die Flachfalten (410) des Flachfaltenfilters (41) in einer Gebrauchsstellung des Filterelements (4) senkrecht oder parallel zu der Verfahr- oder Aufstandsfläche (10) des Sauggerätes (1) ausgerichtet sind.

3. Sauggerät nach Anspruch 1 oder 2, **dadurch gekennzeichnet, dass** die Filtereinrichtung (3) eine Abreinigungseinrichtung (5) aufweist.

4. Sauggerät nach einem der Ansprüche 1, 2 oder 3, **dadurch gekennzeichnet, dass** der Trägerrahmen (40) an einem ersten Rahmenteil, insbesondere an einem in einer Gebrauchsstellung des Filterelements (4) seitlich angeordneten ersten Rahmenteil (404), einen Metallkern (50) und/oder ein Element aus einem magnetisierbaren Material aufweist, wobei an einem Bereich (27) des Gehäuses (2), welcher in einer Gebrauchsstellung des Filterelements (4) dem ersten Rahmenteil gegenüberliegt, ein Magnet (51) angeordnet ist, wobei der Magnet (51) zum Aufbringen einer Kraft für ein Rütteln des Filterelements (4) ansteuerbar ist.

5. Sauggerät nach einem der vorangegangenen Ansprüche, **dadurch gekennzeichnet, dass** an einem Außenumfang des Flachfaltenfilters (41) ein elastisch verformbares Formteil (421) stoffschlüssig angebracht ist, und wobei der Flachfaltenfilter (41) in dem Trägerrahmen (40) mittels des Formteils (421) positioniert ist.

6. Sauggerät nach einem der vorangegangenen Ansprüche, **dadurch gekennzeichnet, dass** das Filterelement (4) und/oder Teile davon in der Strömungsverbindung zwischen dem Saugaggregat (24) und dem Schmutzsammelraum (210) zerstörungsfrei abnehmbar angebracht ist.

7. Sauggerät nach einem der vorangegangenen Ansprüche, **dadurch gekennzeichnet, dass** das Gehäuse (2) einen Grundkörper (20) und eine zerstörungsfrei an dem Grundkörper (20) abnehmbar und/oder verschwenkbar angebrachte Tür (25) aufweist, wobei das Filterelement (4) an oder hinter der Tür angeordnet ist und durch Abnehmen und/oder Verschwenken der Tür zugänglich ist, wobei vorzugsweise der Grundkörper (20) eine hinter der Tür (25) angeordnete, zu dem Schmutzsammelraum (210) führende Gehäuseöffnung (221) aufweist, wobei das Filterelement (4) an der Gehäuseöffnung (221) angeordnet ist, sodass die Flachfalten (41) in den Grundkörper (20) ragen, und wobei das Filterelement (4) an dem Grundkörper (20) oder der Tür angebracht ist, wobei insbesondere ein Befestigungsbereich für das Filterelement (4) einen unterbrechungsfrei oder mit Unterbrechungen umlaufenden Steg (253) aufweist, wobei das Filterelement (4) ein elastisch verformbares Dichtelement (422) mit einer auf den Steg (253) aufsteckbaren Nut aufweist, wobei vorzugsweise das Formteil (421) und das Dichtelement (422) einteilig als gemeinsames Bauteil (42) gestaltet sind.

8. Sauggerät nach einem der vorangegangenen Ansprüche, **dadurch gekennzeichnet, dass** zwei Filtereinrichtungen (3) vorgesehen sind, wobei die Filtereinrichtungen (3) vorzugsweise an gegenüberliegenden Seiten eines Motors zum Erzeugen eines Saugstroms angeordnet sind, und wobei vorzugweise beide Filtereinrichtungen oberhalb eines Tankniveaus angeordnet sind.

9. Sauggerät nach einem der vorangegangenen Ansprüche, **dadurch gekennzeichnet, dass** der Trägerrahmen (40) an einer der ersten offenen Seitenfläche (401) gegenüberliegenden zweiten offenen Seitenfläche (402) ein Abdeckgitter (403) aufweist, an welcher der Flachfaltenfilter (41) anliegt.

10. Filterelement für ein Sauggerät (1) umfassend ein Gehäuse (2) mit einem Schmutzsammelraum (210), ein Saugaggregat (24) und eine Filtereinrichtung (3), wobei das Filterelement (4) einen Trägerrahmen (40) und einen in dem Trägerrahmen (40) angeordneten Flachfaltenfilter (41) mit Flachfalten (41) umfasst, und wobei das Filterelement (4) in einer Strömungsverbindung zwischen dem Saugaggregat (24) und dem Schmutzsammelraum (210) derart anordenbar ist, dass offene Seitenflächen des Trägerrahmens quer, insbesondere senkrecht zu einer Verfahr- oder Aufstandsfläche (10) des Sauggerätes (1) angeordnet sind, **dadurch gekennzeichnet, dass** der Flachfaltenfilter (41) in den Trägerrahmen (40) eingesetzt ist, sodass die Flachfalten (41) von einer ersten offenen Seitenfläche (401) des Trägerrahmens (40) abragen.

11. Filterelement nach Anspruch 10, **dadurch gekennzeichnet, dass** der Trägerrahmen (40) an einem ersten Rahmenteil (404), insbesondere an einem in einer Gebrauchsstellung des Filterelements (4) seitlich angeordneten ersten Rahmenteil, einen Metallkern (50) und/oder ein Element aus einem magnetisierbaren Material aufweist.

12. Filterelement nach Anspruch 11, **dadurch gekennzeichnet, dass** die Flachfalten (410) des Flachfaltenfilters (41) parallel zu dem ersten Rahmenteil (403) ausgerichtet sind.

13. Filterelement nach Anspruch 10, 11 oder 12, **dadurch gekennzeichnet, dass** an einem Außenumfang des Flachfaltenfilters (41) ein elastisch verformbares Formteil (421) stoffschlüssig angebracht ist, wobei der Flachfaltenfilter (41) in dem Trägerrahmen (40) mittels des Formteils (421) positioniert ist.

14. Filterelement nach einem der Ansprüche 10 bis 13, **dadurch gekennzeichnet, dass** das Filterelement (4) ein elastisch verformbares Dichtelement (422) mit einer, vorzugsweise umlaufenden Nut aufweist, wobei vorzugsweise das Formteil (421) und das Dichtelement (422) einteilig als gemeinsames Bauteil (42) gestaltet sind.

15. Filterelement nach einem der Ansprüche 10 bis 14, **dadurch gekennzeichnet, dass** der Trägerrahmen (40) an einer der ersten offenen Seitenfläche (401) gegenüberliegenden zweiten offenen Seitenfläche (402) ein Abdeckgitter (403) aufweist, an welcher der Flachfaltenfilter (41) anliegt.

## Claims

1. Suction device comprising a housing (2) with a dirt collection chamber (210), a suction unit (24) and a filter apparatus (3) with a filter element (4), wherein the filter element (4) is disposed in a flow connection between the suction unit (24) and the dirt collection chamber (210), wherein the filter element (4) comprises a support frame (40) and a flat pleated filter (41) with flat pleats (410) disposed in the support frame (40), and wherein the filter element (4) is aligned in such a manner that open lateral surfaces (401, 402) of the support frame (4) are disposed transversely, in particular perpendicularly, to a displacement or contact surface (10) of the suction device (1), **characterized in that** the flat pleated filter (41) is inserted into the support frame (40) in such a way that the flat pleats (410) protrude perpendicularly from a first open lateral surface (401) of the support frame (40).

2. Suction device according to Claim 1, **characterized in that** the flat pleats (410) of the flat pleated filter (41) in a use position of the filter element (4) are aligned perpendicularly or parallel to the displacement or contact surface (10) of the suction device (1).

3. Suction device according to Claim 1 or 2, **characterized in that** the filter apparatus (3) has a cleaning device (5).

4. Suction device according to one of Claims 1, 2 and 3, **characterized in that** the support frame (40) on a first frame part, in particular on a first frame part (404) which in a use position of the filter element (4) is disposed laterally, has a metal core (50) and/or an element made of a magnetizable material, wherein a magnet (51) is disposed on a region (27) of the housing (2), which in a use position of the filter element (4) lies opposite the first frame part, wherein the magnet (51) is actuatable so as to apply a force for vibrating the filter element (4).

5. Suction device according to one of the preceding claims, **characterized in that** an elastically deformable moulded part (421) is attached in a materially integral manner to an external circumference of the flat pleated filter (41), and wherein the flat pleated filter (41) is positioned in the support frame (40) by means of the moulded part (421).

6. Suction device according to one of the preceding claims, **characterized in that** the filter element (4) and/or parts thereof are/is attached so as to be removable in a non-destructive manner in the flow connection between the suction unit (24) and the dirt collection chamber (210).

7. Suction device according to one of the preceding claims, **characterized in that** the housing (2) has a main body (20) and door (25) which is disposed so as to be removable in a non-destructive manner and/or pivotable on the main body (20), wherein the filter element (4) is disposed on or behind the door and is accessible by removing and/or pivoting the door, wherein preferably the main body (20) has a housing opening (221) which is disposed behind the door (25) and leads to the dirt collection chamber (210), wherein the filter element (4) is disposed on the housing opening (221) in such way that the flat pleats (41) protrude into the main body (20), and wherein the filter element (4) is attached to the main body (20) or the door, wherein in particular a fastening region for the filter element (4) has an uninterrupted or intermittent encircling web (253), wherein the filter element (4) has an elastically deformable sealing element (422) having a groove which can be attached to the web (253), wherein preferably the moulded part (421) and the sealing element (422) are designed integrally as a common component (42).

8. Suction device according to one of the preceding claims, **characterized in that** two filter apparatuses (3) are provided, wherein the filter apparatuses (3) are preferably disposed on opposite sides of a motor for generating a suction flow, and wherein both filter apparatuses are preferably disposed above a tank level.

9. Suction device according to one of the preceding claims, **characterized in that** the support frame (40) has on a second open lateral surface (402), which is opposite the first open lateral surface (401), a grating (403) on which the flat pleated filter (41) rests.

10. Filter element for a suction device (1) comprising a housing (2) with a dirt collection chamber (210), a suction unit (24) and a filter apparatus (3), wherein the filter element (4) comprises a support frame (40) and a flat pleated filter (41) disposed in the support frame (40) with flat pleats (41), and wherein the filter element (4) can be disposed in a flow connection between the suction unit (24) and the dirt collection chamber (210) in such a way that open lateral surfaces of the support frame are disposed transversely, in particular perpendicularly, to a displacement or contact surface (10) of the suction device (1), **characterized in that** the flat pleated filter (41) is inserted into the support frame (40) in such a way that the flat pleats (41) protrude from a first open lateral surface (401) of the support frame (40).

11. Filter element according to Claim 10, **characterized in that** the support frame (40) on a first frame part (404), in particular on a first frame part which in a use position of the filter element (4) is disposed laterally, has a metal core (50) and/or an element made of a magnetizable material.

12. Filter element according to Claim 11, **characterized in that** the flat pleats (410) of the flat pleated filter (41) are aligned parallel to the first frame part (403).

13. Filter element according to Claim 10, 11 or 12, **characterized in that** an elastically deformable moulded part (421) is attached in a materially integral manner to an external circumference of the flat pleated filter (41), wherein the flat pleated filter (41) is positioned in the support frame (40) by means of the moulded part (421).

14. Filter element according to one of Claims 10 to 13, **characterized in that** the filter element (4) has an elastically deformable sealing element (422) having a preferably encircling groove, wherein preferably the moulded part (421) and the sealing element (422) are designed integrally as a common component (42).

15. Filter element according to one of Claims 10 to 14, **characterized in that** the support frame (40) has on a second open lateral surface (402), which is opposite the first open lateral surface (401), a grating (403) on which the flat pleated filter (41) rests.

## Revendications

1. Appareil d'aspiration comprenant un boîtier (2) avec un espace de collecte d'impuretés (210), une unité d'aspiration (24) et un dispositif de filtration (3) avec un élément filtrant (4), l'élément filtrant (4) étant disposé dans une communication d'écoulement entre l'unité d'aspiration (24) et l'espace de collecte d'impuretés (210), l'élément filtrant (4) comprenant un cadre de support (40) et un filtre plissé plat (41) disposé dans le cadre de support (40) avec des plis plats (410), et l'élément filtrant (4) étant orienté de telle manière que des surfaces latérales ouvertes (401, 402) du cadre de support (4) sont disposées transversalement, en particulier perpendiculairement à une surface de déplacement ou d'appui (10) de l'appareil d'aspiration (1), **caractérisé en ce que** le filtre plissé plat (41) est inséré dans le cadre de support (40) si bien que les plis plats (410) dépassent perpendiculairement d'une première surface latérale ouverte (401) du cadre de support (40).

2. Appareil d'aspiration selon la revendication 1, **caractérisé en ce que** les plis plats (410) du filtre plissé plat (41) sont orientés, dans une position d'utilisation de l'élément filtrant (4), perpendiculairement ou parallèlement à la surface de déplacement ou d'appui (10) de l'appareil d'aspiration (1).

3. Appareil d'aspiration selon la revendication 1 ou 2, **caractérisé en ce que** le dispositif de filtration (3) comporte un dispositif de nettoyage (5).

4. Appareil d'aspiration selon l'une des revendications 1, 2 ou 3, **caractérisé en ce que** le cadre de support (40) comporte, sur une première partie de cadre, en particulier sur une première partie de cadre (404) disposée sur le côté dans une position d'utilisation de l'élément filtrant (4), un noyau en métal (50) et/ou un élément en un matériau magnétisable, un aimant (51) étant disposé sur une zone (27) du boîtier (2), qui fait face à la première partie de cadre dans une position d'utilisation de l'élément filtrant (4), l'aimant (51) pouvant être piloté pour appliquer une force pour secouer l'élément filtrant (4).

5. Appareil d'aspiration selon l'une des revendications précédentes, **caractérisé en ce qu'**une partie moulée (421) élastiquement déformable est installée par liaison de matière sur une périphérie extérieure du filtre plissé plat (41), et le filtre plissé plat (41) étant positionné au moyen de la partie moulée (421) dans le cadre de support (40).

6. Appareil d'aspiration selon l'une des revendications précédentes, **caractérisé en ce que** l'élément filtrant (4) et/ou des parties de celui-ci sont installés dans une communication d'écoulement de manière à pouvoir être retirés sans destruction entre l'unité d'aspiration (24) et l'espace de collecte d'impuretés (210).

7. Appareil d'aspiration selon l'une des revendications précédentes, **caractérisé en ce que** le boîtier (2) comporte un corps de base (20) et une porte (25) installée de manière à pouvoir être retirée et/ou pivotée sans destruction sur le corps de base (20), l'élément filtrant (4) étant disposé sur ou derrière la porte et étant accessible par retrait et/ou pivotement de la porte, le corps de base (20) comportant de préférence une ouverture (221) de boîtier disposée derrière la porte (25), menant à l'espace de collecte d'impuretés (210), l'élément filtrant (4) étant disposé sur l'ouverture (221) de boîtier si bien que les plis plats (41) dépassent dans le corps de base (20), et l'élément filtrant (4) étant installé sur le corps de base (20) ou la porte, une zone de fixation pour l'élément filtrant (4) comportant en particulier une entretoise (253) périphérique sans interruption ou avec des interruptions, l'élément filtrant (4) comportant un élément d'étanchéité (422) élastiquement déformable avec une rainure pouvant être emboîtée sur l'entretoise (253), la partie moulée (421) et l'élément d'étanchéité (422) étant configurés de préférence en une partie comme un composant (42) commun.

8. Appareil d'aspiration selon l'une des revendications précédentes, **caractérisé en ce que** deux dispositifs de filtration (3) sont prévus, les dispositifs de filtration (3) étant disposés de préférence sur des côtés opposés d'un moteur pour générer un courant d'aspiration, et deux dispositifs de filtration étant disposés de préférence au-dessus d'un niveau de réservoir.

9. Appareil d'aspiration selon l'une des revendications précédentes, **caractérisé en ce que** le cadre de support (40) comporte, sur une deuxième surface latérale ouverte (402) faisant face à la première surface latérale ouverte (401), une grille de recouvrement (403), sur laquelle le filtre plissé plat (41) repose.

10. Elément filtrant pour un appareil d'aspiration (1) comprenant un boîtier (2) avec un espace de collecte d'impuretés (210), une unité d'aspiration (24) et un dispositif de filtration (3), l'élément filtrant (4) comprenant un cadre de support (40) et un filtre plissé plat (41) disposé dans le cadre de support (40) avec des plis plats (41), et l'élément filtrant (4) pouvant être disposé dans une communication d'écoulement entre l'unité d'aspiration (24) et l'espace de collecte d'impuretés (210) de telle manière que des surfaces latérales ouvertes du cadre de support sont disposées transversalement, en particulier perpendiculairement à une surface de déplacement ou d'appui (10) de l'appareil d'aspiration (1), **caractérisé en ce que** le filtre plissé plat (41) est inséré dans le cadre de support (40) si bien que les plis plats (41) dépassent d'une première surface latérale ouverte (401) du cadre de support (40).

11. Elément filtrant selon la revendication 10, **caractérisé en ce que** le cadre de support (40) comporte, sur une première partie de cadre (404), en particulier sur une première partie de cadre disposée sur le côté dans une position d'utilisation de l'élément filtrant (4), un noyau en métal (50) et/ou un élément en un matériau magnétisable.

12. Elément filtrant selon la revendication 11, **caractérisé en ce que** les plis plats (410) du filtre plissé plat (41) sont orientés parallèlement à la première partie de cadre (403).

13. Elément filtrant selon la revendication 10, 11 ou 12, **caractérisé en ce qu'**une partie moulée (421) élastiquement déformable est installée par liaison de matière sur une périphérie extérieure du filtre plissé plat (41), le filtre plissé plat (41) étant positionné au moyen de la partie moulée (421) dans le cadre de support (40).

14. Elément filtrant selon l'une des revendications 10 à 13, **caractérisé en ce que** l'élément filtrant (4) comporte un élément d'étanchéité (422) élastiquement déformable, avec une rainure de préférence périphérique, la partie moulée (421) et l'élément d'étanchéité (422) étant configurés de préférence en une partie comme un composant (42) commun.

15. Elément filtrant selon l'une des revendications 10 à 14, **caractérisé en ce que** le cadre de support (40) comporte, sur une deuxième surface latérale ouverte (402) faisant face à la première surface latérale ouverte (401), une grille de recouvrement (403), sur laquelle le filtre plissé plat (41) repose.
